# EUROPÄISCHE PATENTSCHRIFT

(11) **EP 0 770 347 B1**
(45) Veröffentlichungstag und Bekanntmachung des Hinweises auf die Patenterteilung: **24.05.2000**
(21) Anmeldenummer: 96113889.8
(22) Anmeldetag: 30.08.1996
(51) Int. Cl.: A47K 3/30

(54) **System zur Stabilisierung von Trennwänden**
System for stabilizing partition walls
Système pour la stabilisation de cloisons de séparation

(30) Priorität: 25.10.1995 DE 19539614
(43) Veröffentlichungstag der Anmeldung: 02.05.1997
(73) Patentinhaber: KERMI GmbH, 94447 Plattling (DE)
(72) Erfinder: Schwaiger, Robert, 94469 Deggendorf (DE); Endl, Josef, 94155 Otterskirchen (DE)
(74) Vertreter: Köckeritz, Günter

(56) Entgegenhaltungen:
- DE-A- 4 309 025
- DE-C- 4 311 468
- DE-U- 9 209 806
- DE-U- 9 418 086

## Beschreibung

Die Erfindung betrifft ein System zur Stabilisierung von Trennwänden für Badewannen und/oder Duschtassen.

Besonders im Duschkabinenbau ist es oft erforderlich, Duschtrennwände zusätzlich zu stabilisieren, um eine sichere Gesamtkonstruktion der Duschkabine zu erhalten. Typische Situationen sind z. B. Duschtrennwände in U-Form, überdimensionale Duschkabinen usw.

Die in der Praxis bekannten Versteifungsteile in Form von geraden Stützen, Winkelblechen oder Formstücken, z. B. mit der Zusatzfunktion als Handtuchhalter, Seifenschale usw., sind nur für ganz bestimmte Trennwandkonstruktionen, und somit wenig flexibel, einsetzbar. Eine derartige Versteilung ist aus der DE-A-4 309 025 bekannt.

Der Erfindung liegt die Aufgabe zugrunde, ein von den Trennwandkonstruktionen weitgehendst unabhängiges und in seiner Einsatzweise höchst flexibles Stabilisierungssystem zu schaffen.

Die Aufgabe wird durch ein Stabilisierungssystem gelöst, mit schwenkbaren Gelenkteilen; mit über ihren Enden an den Gelenkteilen befestigbaren Verbindungsstangen; den Gelenkteilen als Gelenkachse dienenden Schraubgliedern; mit den Schraubgliedern in Wirkverbindung stehenden Spannteilen, von denen einige als Halteteile für eine Trennwandkonstruktionen ausgebildet und einige einstückig mit einem Teilstück verbunden sind, das sowohl als Systemhalterung wie auch als zusätzliches, mit einer Stange verbindbares Gelenkteil ausgebildet ist.

Durch die Erfindung ist ein System vorhanden, das mit geringem Aufwand eine sichere Stabilisierung der verschiedensten Trennwandkonstruktionen ermöglicht.

Eine vorteilhafte Ausgestaltungsform der Erfindung besteht darin, daß die Halteteile einen Schlitz und eine Klemmschraube für eine Trennwand aufweisen.

Eine andere vorteilhafte Ausgestaltungsform der Erfindung besteht darin, daß innerhalb der Halteteile ein Aufnahmeteil vorgesehen ist, das einen als Gewindebuchse für das Gelenkschraubglied ausgebildeten Bereich und einen aus zwei keilförmigen Klemmbacken für eine Trennwand bestehenden Bereich aufweist.

Die Erfindung wird anhand einer Zeichnung in einem Ausführungsbeispiel nachfolgend näher erläutert.
Die Zeichnung zeigt in:
- Fig. 1: das Stabilisierungssystem in einer Längsposition, mit einer besonderen Ausgestaltung eines Halteteiles für eine Trennwandkonstruktion,
- Fig. 2: eine andere Ausgestaltungsform eines Halteteiles für eine Trennwandkonstruktion,
- Fig. 3 + 4: das Stabilisierungssystem in verschiedenen Winkelpositionen für unterschiedliche Trennwandkonstruktionen.

Mit 1 sind baugleiche, schwenkbare Gelenkteile bezeichnet, die über eine vorzugsweise aus einem Endloshohlkörper bestehende Stange 2 miteinander verbunden sind. Die Stange 2 steckt mit ihren Enden in den Gelenkteilen 1 und ist dort mittels Schrauben 3 befestigt. Als Gelenkachsen für die Gelenkteile 1 sind Schraubglieder 4 vorgesehen. Diese stehen mit Spannteilen 5 in Wirkverbindung, von denen einige als Halteteil 5' für eine Trennwandkonstruktion ausgebildet und einige einstückig mit einem Teilstück 7 verbunden sind, das sowohl als Halterung 8 für das Stabilsierungssystem wie auch als zusätzliches, mit einer Stange 2 verbindbares Gelenkteil 9 ausgebildet ist. Für die Verwendung als Systemhalterung 8 ist das Teilstück 7 mit einer Bohrung versehen, durch die zur Befestigung der Halterung 8 an einer Wand eine Schraube 10 geführt ist.

Für die Verwendung als zusätzliches Gelenkteil 9 ist das Teilstück 7 mit einer Ringnut 11 zur Aufnahme einer Stange 2 und mit einer Ausnehmung 12 zur Aufnahme einer Stangenbefestigungsschraube 3 ausgestattet. Bei lockerem Sitz der Schraubglieder 4 können die Gelenkteile 1, 9 in beliebige Winkelstellungen geschwenkt und in diesen Positionen durch Anziehen der Schraubglieder 4 und Verspannen der Teile 5, 5' fixiert werden. Die Teile 5' sind zur Halterung einer Trennwandkonstruktion mit einer Aufnahmenut 13, einem in der Nut 13 befindlichen Aufnahmeschutz 14 aus Kunststoff und einer Klemmschraube 15 ausgestattet.
Wenn eine seitliche Verschraubung zur Halterung einer Trennwandkonstruktion nicht möglich ist, sind die Teile 5', wie aus der Fig. 2 ersichtlich, mit einem Aufnahmeteil 16 ausgerüstet, das einen als Gewindebuchse für ein Schraubglied 4 ausgebildeten Bereich 17 und einen aus zwei keilförmigen Klemmbacken für eine Trennwand bestehenden Bereich 18 mit einer Kunststoffschutzhülle 19 aufweist. Durch Anziehen des Schraubgliedes 4 wird das Aufnahmeteil 16 nach oben bewegt, dadurch die Teile 5, 5' verspannt, was zu einer fixierten Schwenkposition des Gelenkteils 1 führt, und gleichzeitig wird das mit Längsspiel in dem Halteteil 5, gelagerte Aufnahmeteil 16 über seinen Klemmbackenbereich 18 mit einer Glastrennwand 20 verspannt.

## Patentansprüche

1. System zur Stabilisierung von Trennwänden für Badewannen und/oder Duschtassen, gekennzeichnet durch schwenkbare Gelenkteile (1); mit ihren Enden an den Gelenkteilen befestigbare Verbindungsstangen (2); den Gelenkteilen als Gelenkachse dienende Schraubglieder (4); mit den Schraubgliedern in Wirkverbindung stehende Spannteile (5), von denen einige als Halteteil (5') für eine Trennwandkonstruktion ausgebildet und einige einstückig mit einem Teilstück (7) verbunden sind, das sowohl als Systemhalterung (8) wie auch als zusätzliches, mit einer Stange (2) verbindbares Gelenkteil (9) ausgebildet ist.

2. Stabilisierungssystem nach Anspruch 1, dadurch gekennzeichnet, daß die Halteteile (5') einen Schlitz (13) und eine Klemmschraube (15) für eine Trennwand aufweisen.

3. Stabilisierungssystem nach Anspruch 1, dadurch gekennzeichnet, daß innerhalb der Halteteile (5') ein Aufnahmeteil (16) vorgesehen ist, das einen als Gewindebuchse für das Schraubglied (4) ausgebildeten Bereich (17) und einen aus zwei keilförmigen Klemmbacken für eine Trennwand bestehenden Bereich (18) aufweist.

## Claims

1. System for stabilising partition walls for bathtubs and/or shower cubicles, characterised by pivotable hinge parts (1); connecting rods (2) which are mountable on the hinge parts by their ends; screw members (4) which serve as pivotal spindles for the hinge parts; clamping members (5), which are in operative connection with the screw members, and some of which are configured as retaining members (5') for a partition wall construction, and some of which are integrally connected to a portion (7), which is configured both as a system holder (8) and as an additional hinge part (9), which is connectable to a rod (2).

2. Stabilising system according to claim 1, characterised in that the retaining members (5') have a slot (13) and a securing screw (15) for a partition wall.

3. Stabilising system according to claim 1, characterised in that a receiving member (16) is provided internally of the retaining members (5') and has a region (17), which is configured as a threaded bush for the screw member (4), and a region (18) which comprises two wedge-shaped clamping jaws for a partition wall.

## Revendications

1. Système de stabilisation de cloisons pour baignoires et/ou receveurs de douche, caractérisé par des pièces d'articulation pivotantes (1), des barres de liaison (2) pouvant être fixées à leurs extrémités aux pièces d'articulation, des éléments à vis (4) servant d'axe d'articulation aux pièces d'articulation, des pièces de serrage (5) coopérant avec les éléments à vis, dont certaines sont des pièces de maintien (5') pour une construction de cloisons et certaines font corps avec un élément (7) qui constitue à la fois un support de système (8) et une pièce supplémentaire d'articulation (9) qui peut être jointe à une barre (2).

2. Système de stabilisation selon la revendication 1, caractérisé par le fait que les pièces de maintien (5') présentent une fente (13) et une vis de serrage (15) pour une cloison.

3. Système de stabilisation selon la revendication 1, caractérisé par le fait qu'à l'intérieur des pièces de maintien (5') est prévue une pièce réceptrice (16) qui présente une partie (17) constituée d'une douille taraudée pour l'élément à vis (4) et une partie (18) constituée de deux mâchoires de serrage en forme de coin pour une cloison.
